# FASCICULE DE BREVET EUROPEEN

(11) **EP 1 348 666 B1**
(45) Date de publication et mention de la délivrance du brevet: **28.02.2007**
(21) Numéro de dépôt: 03290769.3
(22) Date de dépôt: 27.03.2003
(51) Int. Cl.: B66C 23/72

(54) **Sytème d'apport d'huile dans la ligne d'équilibrage d'une flèche de grue à portée variable**
Olzuführvorrichtung in der hydraulischen Ausgleichleitung von einem verstellbaren Kranausleger
Oil delivery system in the equilibration circuit of a variable reach jib crane

(30) Priorité: 28.03.2002 FR 0203879
(43) Date de publication de la demande: 01.10.2003
(73) Titulaire: SMS Synergie Management Service, 66000 Perpignan (FR)
(72) Inventeur: Gallego, Antoine, 66250 Saint Laurent de la Salanque (FR)
(74) Mandataire: Chameroy, Claude

(56) Documents cités:
- EP-A- 0 033 060
- EP-A- 0 970 915
- FR-A- 1 135 807
- FR-A- 2 536 733
- GB-A- 1 110 475

## Description

La présente invention concerne les dispositifs assurant l'équilibrage automatique de la flèche d'une grue à bras articulés ou télescopiques en fonction de la variation de la portée de cette flèche et, plus particulièrement, un tel dispositif d'équilibrage automatique à commande hydraulique.

Par le brevet français N° 82.19842 (2 536 733) on connaît un dispositif hydraulique d'équilibrage automatique de la flèche d'une grue, dans lequel une chambre du vérin hydraulique commandant le mouvement du bras auxiliaire de la flèche et une chambre du vérin hydraulique commandant le balancier du contrepoids sont reliées en série, alors que l'autre chambre de chacun des deux vérins est reliée sélectivement, au moyen d'un distributeur hydraulique, soit à une source d'alimentation en fluide hydraulique, soit à un réservoir de fluide hydraulique. Il se produit ainsi, par transfert de fluide dans la ligne d'équilibrage reliant les deux vérins, un équilibrage automatique de la flèche par déplacements proportionnels des centres de gravité du bras auxiliaire et du contrepoids.

Ce dispositif connu connaît un succès mérité, mais il présente cependant l'inconvénient que, en raison de fuites pouvant se présenter dans les circuits hydrauliques, en particulier au niveau des joints, il peut se présenter un manque de synchronisation dans les mouvements du bras auxiliaire et du balancier de contrepoids qui est de nature à perturber le fonctionnement du dispositif.

La présente invention a pour objet de remédier à cet inconvénient et elle propose à cet effet un système simple, fiable et peu coûteux permettant de rattraper, de façon automatique ou manuelle, ce défaut de synchronisation.

On connaît par le document FR 1 135 807 un système d'équilibrage automatique pour une grue du type comprenant une flèche constituée par un bras unique articulé à une extrémité sur un socle, ce bras portant un contrepoids conçu pour pouvoir coulisser. L'équilibrage est assuré par un piston contraint par ressort et auquel est attaché le câble de relevage de la flèche, ce piston se déplaçant dans un cylindre hydraulique relié à un vérin hydraulique commandant le coulissement du contrepoids. La fourniture d'un appoint de pression au cylindre ou au vérin hydraulique, pour corriger l'équilibrage, est assurée par une pompe reliée à un réservoir d'huile et commandée manuellement ou par moteur.

On connaît aussi, par le document EP 0 970 915 une grue dont la flèche comprend un bras principal auquel est articulé un bras auxiliaire à une extrémité, alors qu'à son autre extrémité sont articulés deux bras supportant chacun un contrepoids et reliés ensemble par un vérin hydraulique. Une liaison hydraulique entre les deux vérins assure l'équilibrage de la flèche.

Il est aussi connu, par le document WO 98 55289 une presse pour la fabrication d'éléments pour la construction, qui comprend deux plateaux dont l'un au moins est mobile en direction de l'autre sous l'action des pistons de deux cylindres hydrauliques disposés parallèlement l'un à l'autre et reliés hydrauliquement en série. En cas de fuites hydrauliques entre les deux chambres d'un même cylindre hydraulique, il se produit alors un décalage entre les pistons des deux cylindres hydrauliques et donc une inclinaison du plateau mobile de la presse. Un apport de fluide est prévu pour compenser ces fuites, à partir d'une vanne commandée par pression ou par des signaux produits à distance.

Selon l'invention, une flèche de grue à portée variable et à dispositif hydraulique d'équilibrage est du type comprenant un bras principal monté pour pivoter sur une tourelle de support, un bras auxiliaire articulé à une extrémité du bras principal et dont le basculement est commandé par un premier vérin hydraulique à double effet porté par le bras principal et dont la tige est attelée au bras auxiliaire, un contrepoids articulé à l'extrémité arrière du bras principal, un second vérin hydraulique à double effet porté par le bras principal et dont la tige est attelée au contrepoids, une conduite hydraulique d'équilibrage reliant ensemble les chambres annulaires des dits premier et second vérins, et un dispositif de commande reliant sélectivement la chambre à section pleine de l'un des premier et second vérins hydrauliques à une source d'alimentation en fluide hydraulique et la chambre à section pleine de l'autre des deux dits vérins hydrauliques à un réservoir de fluide hydraulique. Elle se caractérise par une ligne d'apport de fluide hydraulique reliant la source d'alimentation en fluide hydraulique à la conduite hydraulique d'équilibrage, par un moyen de commande d'apport de fluide à la conduite d'équilibrage qui est prévu sur la dite ligne d'apport de fluide, et par des moyens de détection de position qui sont disposés d'une part au voisinage de la liaison articulée entre le bras principal et le bras auxiliaire et, d'autre part, au voisinage de la liaison articulée entre le bras principal et le contrepoids, ces dits moyens de détection de position, en cas de détection d'une position pendulaire du bras auxiliaire en l'absence d'une détection simultanée d'une position verticale du contrepoids, commandant par l'intermédiaire d'un automate l'activation du moyen de commande pour assurer un apport de fluide hydraulique à la conduite d'équilibrage.

Selon une réalisation à commande automatique de l'invention, le moyen de commande d'apport de fluide est constitué par une électro-valve.

On comprend ainsi que, dans le cas d'un manque de synchronisation dans les mouvements du bras auxiliaire et du contrepoids, c'est-à-dire lorsque le bras auxiliaire arrivé à la position pendulaire alors que le contrepoids ne se trouve pas encore dans cette position, l'électro-valve se trouve automatiquement activée pour assurer un apport d'huile dans la conduite d'équilibrage et rétablir l'équilibrage de la flèche.

Selon une autre forme de réalisation de l'invention à commande manuelle de l'apport de fluide, le moyen de commande d'apport de fluide est constitué par une vanne hydraulique ou un robinet à commande manuelle.

Avantageusement, selon l'invention, une conduite d'évacuation de fluide hydraulique à un réservoir est reliée à la conduite d'équilibrage au voisinage de chacun des deux vérins hydrauliques, sur chaque dite conduite d'évacuation étant disposée une vanne de commande d'évacuation. On comprend ainsi que, par actionnement de l'une de ces vannes de commande d'évacuation, l'opérateur peut corriger tout défaut de synchronisation des mouvements du bras auxiliaire et du contrepoids dû à un excédent d'huile dans la conduite d'équilibrage.

Pour bien faire comprendre l'invention on en décrira ci-après, à titre d'exemples sans caractère limitatif, deux formes de réalisation préférées en référence aux dessins schématiques annexée dans lesquels :
la figure 1 est une vue de côté d'une flèche de grue à bras articulés et à dispositif hydraulique d'équilibrage automatique, équipée d'un système selon l'invention d'apport automatique d'huile, le bras auxiliaire étant représenté en position horizontale ;
la figure 2 est une vue analogue à la figure 1, mais avec le bras auxiliaire en position pendulaire ; et
la figure 3 est une vue de côté d'une flèche de grue à bras articulés et à dispositif hydraulique d'équilibrage automatique, équipée d'un système selon l'invention d'apport manuel d'huile.

En référence aux figures 1 et 2, on a représenté une flèche de grue à bras articulés équipée d'un dispositif hydraulique d'équilibrage automatique tel que décrit dans le brevet français publié sous le N° 2 536 733. La flèche de grue comprend un bras principal 1, articulé à une tourelle 2 autour d'un axe horizontal et dont le basculement est commandé par un vérin 3. Au bras 1 sont articulés à son extrémité avant un bras auxiliaire 4 et, à son extrémité arrière, un balancier 5 portant un contrepoids 6. Un vérin hydraulique 7, à double effet, est monté à l'extrémité avant du bras principale 1 et sa tige est attelée au bras auxiliaire 4. De façon analogue un vérin hydraulique 8 à double effet est monté à l'extrémité arrière du bras principale 1, et sa tige est attelée au balancier 5. La chambre à section annulaire du vérin 7 est reliée par une conduite 9, dite conduite d'équilibrage, à la chambre à section annulaire du vérin hydraulique 8, alors que les chambres à section pleine de ces deux vérins sont reliées sélectivement, par l'intermédiaire d'un distributeur hydraulique 10, à une pompe 11 d'alimentation en fluide hydraulique et à un réservoir 12 de fluide hydraulique.

Comme expliqué dans le brevet N° 2 536 733 ci-dessus mentionné, si à partir de la position de la figure 2 l'opérateur désire procéder à un allongement de la portée de la flèche, il place alors le distributeur 10 dans la position correspondant à sa partie de droite en regardant cette figure, de sorte que la chambre à section pleine du vérin 8 se trouve alimentée en fluide et, par déplacement de la tige de ce vérin, produise simultanément un basculement du balancier 5 avec son contrepoids 6 et, en raison de la liaison entre les vérins 7 et 8, un soulèvement du bras auxiliaire 4. La valeur du contrepoids étant calculée en fonction du poids propre des éléments de la flèche et des bras de levier, la flèche se trouve donc équilibrée en permanence.

Selon l'invention, une ligne hydraulique 13 relie la pompe 11 à la conduite d'équilibrage 9, par l'intermédiaire d'une électro-valve 14 et d'un clapet anti-retour 15. L'électro-valve 14 est commandée, par l'intermédiaire d'un automate 16, par des détecteurs 17, 18, de type mécanique, hydraulique, électrique ou électronique, qui sont installés respectivement sur le bras auxiliaire 4 et sur le bras principal 1.

Trois voyants de contrôle 19, 20 et 21, installés dans l'automate 16, permettent de gérer l'état de l'électro-valve 14, c'est-à-dire un voyant 19 de détection du contrepoids 6 qui est allumé lorsque le détecteur 18 ne détecte pas la présence du contrepoids et qui s'éteint lorsque le détecteur 18 détecte le contrepoids en position verticale, un voyant 20 de détection du bras auxiliaire 4 qui est éteint lorsque le détecteur 17 détecte la présence du bras auxiliaire et qui s'allume lorsque le bras auxiliaire arrive dans sa position pendulaire où le détecteur 17 perd sa détection et un voyant 21 d'activation de l'électro-valve 14 qui s'allume lorsque les deux voyants 19, 20 sont allumés simultanément.

En mode opératoire normal de la grue, lorsque la flèche est en positon horizontale (figure 1), le voyant 20 est éteint puisque le détecteur 17 détecte la présence du bras auxiliaire 4, et le voyant 19 est allumé puisque le détecteur 18 ne détecte pas la présence du balancier 5. Le voyant 21 est alors éteint et l'électro-valve 14 n'est donc pas activée.

De même, lorsque le bras auxiliaire 4 arrive en positon pendulaire (figure 2), tout comme le balancier 5, le détecteur 17 perd la détection du bras auxiliaire 4 et le voyant 20 s'allume, alors que simultanément le détecteur 18 détecte la présence du balancier 5 et le voyant 19 s'éteint, de sorte que le voyant 21 reste éteint et l'électro-valve 14 n'est donc pas activée.

Si, en raison de fuites d'huile intervenues dans le circuit hydraulique au cours du fonctionnement, le bras auxiliaire 4 est arrivé à sa position pendulaire alors que le détecteur 18 ne détecte pas la présence du balancier 5, le voyant 20 de détection du bras auxiliaire 4 s'allume alors que le voyant 19 du détecteur du contrepoids est encore allumé. L'allumage simultané des deux voyants 19 et 20 déclenche l'allumage du voyant 21 et l'activation automatique de l'électro-valve 14 qui assure, à travers la ligne 13, un apport d'huile dans la conduite d'équilibrage 9 à partir de la pompe 11. Cette alimentation automatique d'huile rétablit l'équilibrage, ce qui entraîne la désactivation automatique de l'électro-valve 14 et la grue revient au mode de fonctionnement normal.

Selon cette forme de réalisation des figures 1 et 2, il est aussi possible d'activer l'électro-valve 14 en mode manuel à partir d'un organe de commande, par exemple un bouton poussoir 22, disposé dans la cabine de pilotage.

L'appui sur ce bouton poussoir 22 active l'électro-valve 14 et introduit de l'huile sous pression dans la conduite d'équilibrage 9. Cette opération et la commande d'extension du bras auxiliaire 4 par le distributeur 10 permettent d'amener la flèche sur ses butées en position étendue, et la grue se trouve à nouveau en mode de fonctionnement normal.

On notera que le clapet anti-retour 15, place sur la ligne 13 d'apport d'huile entre l'électro-valve 14 et la conduite d'équilibrage 9, empêche tout retour intempestif de la pression d'équilibrage.

A une extrémité de la conduite d'équilibrage 9, entre une valve hydraulique 23 et la chambre annulaire du vérin 7, est disposée une vanne hydraulique 24 dont l'actionnement permet d'évacuer vers un réservoir 25 un éventuel excès d'huile dans la conduite 9. De la même façon une vanne hydraulique 26 débitant dans le réservoir 25 est disposée entre la chambre annulaire du vérin 8 et une valve hydraulique 27 placée sur la conduite 9.

A la figure 3, on a représenté une réalisation à commande manuelle du dispositif d'apport d'huile selon l'invention. Dans cette forme de réalisation ont été utilisés le mêmes chiffres de référence pour désigner les mêmes éléments que ceux appartenant à la forme de réalisation des figures 1 et 2.

Dans cette réalisation, on retrouve la ligne 13 d'apport d'huile qui alimente la conduite d'équilibrage 9 par l'intermédiaire du clapet anti-retour 15. Sur la ligne 13, en amont du clapet anti-retour 15, est placée une vanne hydraulique (ou un robinet) 28 qui permet de contrôler manuellement l'apport d'huile dans la conduite d'équilibrage 9.

On retrouve également les vannes hydrauliques (ou robinets) 24, 26 qui permettent d'évacuer vers le réservoir 25 l'excédent d'huile éventuel dans la conduite d'équilibrage 9.

Lorsque l'opérateur constate un manque de synchronisation du bras auxiliaire 4 et du balancier 5 du contrepoids 6, c'est-à-dire lorsque le bras auxiliaire 4 n'est pas en butée étendue alors que le balancier 5 arrive sur ses butées extérieures (ce qui dénote un manque d'huile dans la conduite 9), il ouvre la vanne hydraulique ou robinet 28 tout en actionnant le distributeur 10 pour commander l'extension du bras auxiliaire 4 (position de droite du distributeur en regardant la figure 3).

La pression hydraulique du système permet alors de lever le bras auxiliaire 4 jusqu'à arriver sur sa butée étendue (position de la figure 3). Cette position d'équilibre obtenue, l'opérateur ferme la vanne hydraulique (ou robinet) 28, et la grue se trouve à nouveau en configuration de travail.

Si l'opérateur constate par contre un manque de synchronisation dans les mouvements du bras auxiliaire 4 et du balancier 5 du contrepoids, tel que le bras 4 arrive en butée étendue alors que le balancier 5 n'est pas arrivé sur ses butées extérieures (ce qui dénote un excès d'huile dans la conduite d'équilibrage 9), il positionne la flèche de la grue en position haute et il ouvre la vanne ou robinet 26 afin d'évacuer vers le réservoir 25 l'excédent d'huile dans la conduite 9 jusqu'à ce que, par gravité, le balancier 5 arrive sur ses butées extérieures. La vanne ou robinet 26 permet également de contrôler la chute du balancier 5 sur ses butées.

Une fois cette position d'équilibre obtenue, l'opérateur ferme la vanne ou robinet 26 et la grue se trouve à nouveau en configuration de travail.

On comprendra que la description ci-dessus a été donnée à simple titre d'exemple, sans caractère limitatif, et que des adjonctions ou des modifications constructives pourraient y être apportées sans sortir du cadre de la présente invention telle que définie dans les revendications.

## Revendications

1. Flèche de grue à portée variable et à dispositif hydraulique d'équilibrage automatique, comprenant un bras principal (1) monté pour pivoter sur une tourelle de support (2), un bras auxiliaire (4) articulé à une extrémité du bras principal (1) et dont le basculement est commandé par un premier vérin hydraulique (7) à double effet porté par le bras principal et dont la tige est attelée au bras auxiliaire (4), un contrepoids (5, 6) articulé à l'extrémité arrière du bras principal (1), un second vérin hydraulique (8) à double effet porté par le bras principal (1) et dont la tige est attelée au contrepoids (5, 6), une conduite hydraulique d'équilibrage (9) reliant ensemble les chambres annulaires des dits premier (7) et second (8) vérins, et un dispositif de commande reliant sélectivement la chambre à section pleine de l'un des premier (7) et second (8) vérins hydrauliques à une source (11) d'alimentation en fluide hydraulique et la chambre à section pleine de l'autre des deux dits vérins hydrauliques (7, 8) à un réservoir (12) de fluide hydraulique, **caractérisée par** une ligne (13) d'apport de fluide hydraulique reliant la source (11) d'alimentation en fluide hydraulique à la dite conduite hydraulique d'équilibrage (9), par un moyen (14, 28) de commande d'apport de fluide à la dite conduite d'équilibrage (9) qui est prévu sur la dite ligne (13) d'apport de fluide, et par des moyens de détection de position (17, 18)qui sont disposés d'une part au voisinage de la liaison articulée entre le bras principal (1) et le bras auxiliaire (4) et, d'autre part, au voisinage de la liaison articulée entre le bras principal (1) et le contrepoids (5, 6), ces dits moyens de détection de position (17, 18), en cas de détection d'une position pendulaire du bras auxiliaire (4) en l'absence d'une détection simultanée d'une position verticale du contrepoids (5, 6), commandant par l'intermédiaire d'un automate (16) l'activation du moyen de commande (14,28) pour assurer un apport de fluide hydraulique à la conduite d'équilibrage (9).

2. Flèche de grue à portée variable selon la revendication 1, **caractérisée en ce que** le dit moyen de commande d'apport de fluide est constitué par une électrovalve (14).

3. Flèche de grue à portée variable selon la revendication 2, **caractérisée en ce que** la détection de la venue en position pendulaire du bras auxiliaire (4) commande, par l'intermédiaire de l'automate (16), la désactivation de l'électro-valve (14) et la cessation de l'apport de fluide hydraulique à la conduite d'équilibrage (9).

4. Flèche de grue selon la revendication 2 ou la revendication 3, **caractérisée par** une commande manuelle (22) d'activation de l'électro-valve (14) placée dans la cabine de l'opérateur.

5. Flèche de grue selon la revendication 1, **caractérisée en ce que** le dit moyen de commande d'apport de fluide est constitué par une vanne hydraulique ou un robinet (28) à commande manuelle

6. Flèche de grue selon l'une quelconque des revendications 1 à 5, **caractérisée en ce qu**'un clapet anti-retour (15) est disposé sur la conduite (13) d'apport de fluide hydraulique, en aval du dit moyen de commande (14, 28).

7. Flèche de grue selon l'une quelconque des revendications précédentes, **caractérisée en ce qu**'une conduite d'évacuation de fluide hydraulique à un réservoir (25) est reliée à la conduite d'équilibrage (9) au voisinage de chacun des deux vérins hydrauliques (7, 8), sur chaque dite conduite d'évacuation étant disposée une vanne de commande d'évacuation.

8. Flèche de grue selon la revendication 7, **caractérisée en ce qu**'une valve hydraulique de sécurité (23, 27) est disposée sur la ligne (13) d'apport de fluide hydraulique, en amont de la liaison de cette ligne (13) avec chacune des deux conduites d'évacuation.

## Claims

1. A variable span crane jib with an automatic hydraulic balancing device, comprising a main arm (1) mounted for rotating about a support turret (2), an auxiliary arm (4) articulated to an end of the main arm (1) and tilting under the control of a first double acting hydraulic jack (7) supported by the main arm and having its rod attached to the auxiliary arm (4), a counterweight (5, 6) articulated to the rear end of the main arm (1), a second double acting hydraulic jack (8) supported by the main arm (1) and having its rod attached to the counterweight (5, 6), a hydraulic balancing pipe (9) connecting the annular chambers of said first (7) and second (8) jacks together, and a control device selectively connecting the full section chamber of one of the first (7) and second (8) hydraulic jacks to a hydraulic fluid supply source (11) and the full section chamber of the other of the two hydraulic jacks (7, 8) to a hydraulic fluid reservoir (12), **characterized by** a hydraulic fluid transfer line (13) connecting the hydraulic fluid supply source (11) to said hydraulic balancing pipe (9), by means (14, 28) for controlling hydraulic fluid transfer to said balancing pipe (9), provided on said fluid transfer line (13), and by position detection means (17, 18) provided close to the articulated connection between the main arm (1) and the auxiliary arm (4) and close to the articulated connection between the main arm (1) and the counterweight (5, 6) respectively, said position detection means (17, 18), in case of detection of a pendular position of the auxiliary arm (4) with no simultaneous detection of a vertical position of the counterweight (5, 6), activating the control means (14, 28) through a logic controller (16) in order to provide a hydraulic fluid transfer to the balancing pipe (9).

2. The variable span crane jib according to claim 1, **characterized in that** said means for controlling hydraulic fluid transfer consists of a solenoid valve (14).

3. The variable span crane jib according to claim 2, **characterized in that** the detection of the pendular position of the auxiliary arm (4) controls, through the logic controller (16), the deactivation of the solenoid valve (14) and the cutting off of the hydraulic fluid transfer to the balancing pipe (9).

4. The crane jib according to claim 2 or claim 3, **characterized in that** a manual control (22) to activate the solenoid valve (14) is located in the operator's cab.

5. The crane jib according to claim 1, **characterized in that** said fluid transfer control means consists of a hydraulic valve or manual control valve (28).

6. The crane jib according to any of claims 1 to 5, **characterized in that** a non-return valve (15) is provided on the hydraulic fluid transfer line (13), downstream of said control means (14, 18).

7. The crane jib according to any of the preceding claims, **characterized in that** a pipe for evacuating hydraulic fluid to a reservoir (25) is connected to the balancing pipe (9), close to each of the two hydraulic jacks (7, 8), with an evacuation control valve being provided on each said evacuating pipe.

8. The crane jib according to claim 7, **characterized in that** a hydraulic safety valve (23, 27) is provided on the hydraulic fluid transfer line (13), upstream of the connection of said line (13) with each of the two evacuation pipes.

## Patentansprüche

1. Kranausleger mit variabler Ausladung und mit hydraulischer Vorrichtung zum automatischen Ausgleich, umfassend einen Hauptarm (1), der zum Drehen auf einem Tragturm (2) montiert ist; einen Hilfsarm (4), der an einem Ende des Hauptarms (1) angelenkt ist und dessen Neigung durch einen ersten doppeltwirkenden Hydraulikzylinder (7), der von dem Hauptarm getragen wird und dessen Stange an den Hilfsarm (4) angekuppelt ist, gesteuert wird; ein Gegengewicht (5, 6), das an dem hinteren Ende des Hauptarms (1) angelenkt ist; einen zweiten doppeltwirkenden Hydraulikzylinder (8), der von dem Hauptarm (1) getragen wird und dessen Stange an dem Gegengewicht (5, 6) angekuppelt ist; eine Hydraulik-Ausgleichsleitung (9), die alle ringförmigen Kammern des ersten (7) und zweiten (8) Zylinders verbindet; und eine Steuervorrichtung, die selektiv die Vollprofil-Kammer von einem des ersten (7) und zweiten (8) Hydraulikzylinders mit einer Quelle (11) zur Versorgung mit Hydraulikflüssigkeit und die Vollprofil-Kammer des anderen der zwei Hydraulikzylinder (7, 8) mit einem Vorratsbehälter (12) für Hydraulikflüssigkeit verbindet, **gekennzeichnet durch** eine Leitung (13) für Hydraulikflüssigkeitszufuhr, die die Quelle (11) zur Versorgung mit Hydraulikflüssigkeit mit der Hydraulik-Ausgleichsleitung (9) über eine Einrichtung (14, 28) zum Steuern von Flüssigkeitszufuhr zu der Ausgleichsleitung (9), die an der Leitung (13) für Flüssigkeitszufuhr vorgesehen ist, und über Positionserfassungsseinrichtungen (17, 18), die einerseits in der Nähe der Gelenkverbindung zwischen dem Hauptarm (1) und dem Hilfsarm (4) und andererseits in der Nähe der Gelenkverbindung zwischen dem Hauptarm (1) und dem Gegengewicht (5, 6) angeordnet sind, verbindet, wobei die Positionserfassungseinrichtungen (17, 18) bei Erfassen einer Pendelposition des Hilfsarms (4) und Nichtvorliegen eines gleichzeitigen Erfassens einer vertikalen Position des Gegengewichts (5, 6) mit Hilfe eines Automaten (16) die Aktivierung der Steuereinrichtung (14, 28) steuern, um eine Hydraulikflüssigkeitszufuhr zu der Ausgleichsleitung (9) sicherzustellen.

2. Kranausleger mit variabler Ausladung nach Anspruch 1, **dadurch gekennzeichnet, dass** die Flüssigkeitszufuhr-Steuereinrichtung aus einem Magnetventil (14) besteht.

3. Kranausleger mit variabler Ausladung nach Anspruch 2, **dadurch gekennzeichnet, dass** die Erfassung des Eintretens der Pendelposition des Hilfsarms (4) über den Automaten (16) die Deaktivierung des Magnetventils (14) und die Unterbrechung der Hydraulikflüssigkeitszufuhr zu der Ausgleichsleitung (9) steuert.

4. Kranausleger nach Anspruch 2 oder Anspruch 3, **gekennzeichnet durch** eine manuelle Steuerung (22) zur Aktivierung des Magnetventils (14), die in der Bedienerkabine platziert ist.

5. Kranausleger nach Anspruch 1, **dadurch gekennzeichnet, dass** die Flüssigkeitszufuhr-Steuereinrichtung aus einem Hydroventil oder einem Hahn (28) mit manueller Steuerung besteht.

6. Kranausleger nach einem der Ansprüche 1 bis 5, **dadurch gekennzeichnet, dass** ein Rückschlagventil (15) an der Leitung (13) für Hydraulikflüssigkeitszufuhr stromabwärts der Steuereinrichtung (14, 28) angeordnet ist.

7. Kranausleger nach einem der vorhergehenden Ansprüche, **dadurch gekennzeichnet, dass** eine Hydraulikflüssigkeitsablaufleitung zu einem Vorratsbehälter (25) mit der Ausgleichsleitung (9) in der Nähe von jedem der zwei Hydraulikzylinder (7, 8) verbunden ist, wobei an jeder Ablaufleitung ein Ablaufsteuerventil angeordnet ist.

8. Kranausleger nach Anspruch 7, **dadurch gekennzeichnet, dass** ein Sicherheits-Hydraulikventil (23, 27) an der Leitung (13) für Hydraulikflüssigkeitszufuhr stromaufwärts der Verbindung dieser Leitung (13) mit jeder der zwei Ablaufleitungen angeordnet ist.
